# EUROPÄISCHE PATENTSCHRIFT

(11) **EP 0 360 023 B1**
(45) Veröffentlichungstag und Bekanntmachung des Hinweises auf die Patenterteilung: **13.04.1994**
(21) Anmeldenummer: 89115612.7
(22) Anmeldetag: 24.08.1989
(51) Int. Cl.: D01H 9/00, B65H 67/02

(54) **Aggregat aus einem OE-Spinnautomaten und einer Kannenwechselvorrichtung**
Apparatus consisting of an open-end spinning machine and a can exchanging device
Agrégat constitué d'un métier à filer à bout libre et d'un dispositif pour échanger les pots

(30) Priorität: 17.09.1988 DE 3831637
(43) Veröffentlichungstag der Anmeldung: 28.03.1990
(73) Patentinhaber: W. SCHLAFHORST AG & CO., D-41061 Mönchengladbach (DE)
(72) Erfinder: Raasch, Hans, D-4050 Mönchengladbach 2 (DE); Straaten, Paul, D-4172 Straelen 1 (DE)

(56) Entgegenhaltungen:
- DE-A- 2 536 435
- DE-A- 2 646 313
- DE-A- 3 505 494
- DE-A- 3 505 495
- DE-C- 2 620 805

## Beschreibung

Die Erfindung betrifft ein Aggregat aus einem OE-Spinnautomaten mit einer Ausspinnvorrichtung für vorgelegtes Faserband und einer mit dem OE-Spinnautomaten zusammenarbeitenden fahrbaren Kannenwechselvorrichtung, die eine Einrichtung zum automatischen Auswechseln leerer gegen gefüllte Faserbandkannen aufweist, wobei Teile dieser Einrichtung einerseits am OE-Spinnautomaten und andererseits an der Kannenwechselvorrichtung angeordnet sind, mit einer an der fahrbaren Kannenwechselvorrichtung angeordneten Einrichtung zum Erfassen des Fehlens von Faserband an einer Spinnstelle und Auslösen eines Kannenwechselanforderungssignales sowie einer Steuereinrichtung.

Eine derartige Einrichtung wird beispielsweise in der DE-A 2 646 313 beschrieben.

Durch diese Literaturstelle ist eine entlang einer OE-Spinnmaschine verfahrbare Kannewechselvorrichtung bekannt, die an einer spinnmaschinenendseitig angeordneten Ladestation gefüllte Faserbandkannen aufnimmt und an den Spinnstellen gegen leergelaufene Faserbandkannen austauscht.

Im Bereich der Spinnstellen sind auf Drehtischen jeweils drei oder vier Faserbandkannen angeordnet, die zu Spinnstellengruppen zusammengefaßt sind. Leergelaufene Kannen werden von der Kannenwechselvorrichtung in eine Austauschposition gedreht, von ihre Drehtischposition genommen und durch volle Faserbandkannen ersetzt. Die Kannenwechselvorrichtung weist einen Faserbandtaster zum Erkennen leergelaufener Spinnkannen beziehungsweise fehlenden Faserbandes und Manipulatoren zum Aufnehmen leerer und Einschieben voller Spinnkannen auf. Des weiteren ist an dieser bekannten Kannenwechselvorrichtung eine Einrichtung zum Einlegen des an den vollen Faserbandkannen angeordneten Faserbandendes in den Faserbandverdichter des Auflösewalzengehäuses angeordnet.

Nachteilig bei dieser bekannten Einrichtung ist unter anderem, daß leergelaufene Faserbandkannen in der Regel erst dann erkannt werden, wenn das Restfaserbandstück bereits in die Spinnbox eingezogen wurde. Da dieses Restfaserbandstück bezüglich seiner Fasermasse oft vom normalen Faserband abweicht, produziert die Spinnbox in diesem Fall fehlerhaftes Garn, das anschließend wieder von der Auflaufspule entfernt werden muß.

Der Erfindung liegt die Aufgabe zugrunde, das automatische Auswechseln der Faserbandkannen effektiver zu gestalten.

Gemäß der Erfindung wird diese Aufgabe durch ein Aggregat mit den Merkmalen des Anspruchs 1 gelöst.

Vorteilhafte Weiterbildungen der Erfindung sind in den Unteransprüchen beschrieben.

Der mit einem Bandüberwachungsgerät zusammenarbeitende Sender für ein Kannenwechsel-Anforderungssignal wirkt auf den Empfänger der fahrbaren Kannenwechselvorrichtung ein, um sie zu veranlassen, an der anfordernden Spinnstelle den Kannenwechsel möglichst effektiv, das heißt rasch und sicher, auszuführen. Hierzu gehört es auch, die Voraussetzungen dafür zu schaffen, daß die Spinnstelle unmittelbar nach dem Kannenwechsel automatisch wieder - in Betrieb gehen kann.

Die auf Anforderung vor der Spinnstelle parkende Kannenwechselvorrichtung öffnet und schließt nach Programm die Führungsöse, legt das Faserband in die Führungsöse ein und verbindet die beiden Faserbandenden miteinander. Diese Tätigkeiten verrichtet sie neben ihrer Haupttätigkeit, dem Auswechseln der Kannen.

Vorteilhaft führt die Kannenwechselvorrichtung mindestens eine gefüllte Kanne mit sich. Sie nimmt vorteilhaft die ausgetauschte leere Kanne wieder mit. Sobald sie keine gefüllten Kannen mehr zur Verfügung hat, kann sie zu einer Entladestelle für leere Kannen und einer Ladestelle für gefüllte Kannen fahren, um dort beispielsweise mehrere gefüllte Kannen in Empfang zu nehmen.

Anhand zeichnersich dargestellter Ausführungsbeispiele wird die Erfindung näher beschrieben und erläutert.
- Fig. 1: zeigt eine vor einer Spinnstelle parkende Kannenwechselvorrichtung.
- Fig. 2: zeigt Einzelheiten eines Bandüberwachungsgerätes.
- Fig. 3: zeigt einen Schnitt durch eine in Fig. 2 dargestellte Rolle längs der dort angegebenen Linie III/III.
- Fig. 4: zeigt Einzelheiten einer in Fig. 1 dargestellten Führungsöse für das Faserband.
- Fig. 5: zeigt einen Schnitt durch die in Fig. 4 dargestellte Führungsöse längs der dort gezeichneten Linie V/V.
- Fig. 6: zeigt die Alternativausbildung einer Führungsöse.
- Die Fig. 7 und 8: zeigen Einzelheiten.

Fig. 1 zeigt eine Spinnstelle 2 eines OE-Spinnautomaten 1. Vor der Spinnstelle 2 parkt eine fahrbare Kannenwechselvorrichtung 3.

Die Spinnstelle 2 verarbeitet das aus der Kanne 4 nach oben abgezogene und in die Bandeinlaufstelle 5 eines Auflöseaggregates 6 einlaufende Faserband 7 zu einem Faden 8, der auf eine Kreuzspule 9 aufgewickelt wird. Das Auflöseaggregat 6 befindet sich gemeinsam mit einem Rotor 10 in einer Spinnbox 11.

Außer der Bandeinlaufstelle 5 ragt aus der Spinnbox 11 die Welle 12 des Auflöseaggregats 6, die Welle 13 des Rotors 10 und ein Abzugsrohr 14 heraus, das den Faden 8 führt.

Die durch das Auflöseaggregat 6 aufgelösten Fasern des Faserbandes 7 gelangen durch einen Faserkanal 15 in den Rotor 10, wo sie sich zu einem Faserring formieren, aus dem schließlich der Faden 8 gebildet wird.

Der Faden 8 wird fortlaufend durch eine Abzugswalze 16 in Zusammenwirken mit einer schwenkbar gelagerten Anlegewalze 17 aus dem Abzugsrohr 14 heraus abgezogen, über einen Fadenleitdraht 18 und durch einen hin- und hergehenden Fadenführer 19 geführt und von dort aus der in Richtung des Pfeils 20 rotierenden Kreuzspule 9 zugeführt.

Die Kreuzspule 9 wird durch eine in Richtung des Pfeils 21 rotierende Antriebswalze 22 durch Friktion angetrieben. Die Kreuzspule 9 ist in einem schwenkbaren Spulenrahmen 23 am Maschinengestell 24 der Spinnstelle 2 derartig gelagert, daß sie stets von oben her an der Antriebswalze 22 anliegt. Das Auflöseaggregat 6 kann an seiner Welle 12, der Rotor 10 an seiner Welle 13 angetrieben werden, beispielsweise durch Tangentialriemen 47, 48.

Das Faserband 7 durchläuft mit Abstand zur Bandeinlaufstelle 5 eine insgesamt mit 25 bezeichnete Führungsöse, die in den Fig. 4 und 5 in natürlicher Größe dargestellt ist. Die Führungsöse 25 ist durch die Kombination eines feststehenden Führungsstückes 26 mit einem bewegbaren Führungsstück 27 gebildet. In das feststehende Führungsstück 26 ist eine das Faserband 7 führende Nut 28 eingearbeitet, in die das bewegbare Führungsstück 27 unter dem Einfluß der Schwerkraft eintastet, weil es am unteren Ende eines schwenkbar gelagerten Hebels 29 angeordnet ist.

Das feststehende Führungsstück 26 sitzt am unteren Ende einer Lasche 31, die mit dem Maschinengestell des OE-Spinnautomaten 1 verbunden ist und die oberhalb des Führungsstückes 26 eine Konsole 33 trägt, die ein Drehgelenk 35 für den Hebel 29 aufweist. Der Hebel 29 ist mit einem Griffstück 37 versehen, das zum Zurückschwenken des Hebels 29 und damit zum Zurückziehen des Führungsstücks 27 dient, wodurch die Führungsöse 25 zum Einlegen des Faserbands 7 von der Seite her geöffnet wird.

Die Spinnstelle 2 ist außerdem mit einem Bandüberwachungsgerät 39 versehen, das als Faserbandwächter ausgebildet ist. Der Faserbandwächter 39 besitzt eine elektrische Wirkverbindung 42 zu einer Abstelleinrichtung 43 der Spinnstelle 2, damit im Fall des Ausbleibens eines Faserbandanwesenheitssignals die Spinnstelle schnellstmöglich stillgesetzt werden kann. Dies geschieht dadurch, daß die als Elektromagnetantrieb ausgebildete Abstelleinrichtung 43 in Richtung des Pfeils 44 eine Schaltstange 45 vorschiebt, die gelenkig an der Spinnbox 11 befestigt ist. Dabei schwenkt die Spinnbox 11 um ein Drehgelenk 46 nach vorn, so daß die Wellen 12 und 13 ihren Kontakt mit den sie antreibenden Tangentialriemen 47 und 48 verlieren.

Das als Faserbandwächter ausgebildete Bandüberwachungsgerät 39 besitzt eine im feststehenden Führungsstück 26 angeordnete Banddickenmeßeinrichtung 49, die insbesondere in Fig. 5 dargestellt ist. Sie ist als optoelektrische Meßeinrichtung ausgebildet, deren Strahlengang 50 quer durch die Faserband 7 führende Nut 28 geht. Vom Bandüberwachungsgerät 39 her wird über elektrische Leitungen 51, 52 ein Lichtsender 55 mit elektrischer Engergie versorgt. Eine Linse 56 parallelisiert die vom Lichtsender 55 ausgesendeten Lichtstrahlen. Die parallelen Lichtstrahlen werden durch einen ersten Spiegel 58 um 90 Grad abgelenkt und durch ein erstes Fenster 60 hindurch quer durch die Nut 28 geleitet.

Die Lichtstrahlen gehen durch ein zweites Fenster 61 und werden dann durch einen zweiten Spiegel 59 wieder um 90 Grad abgelenkt, so daß sie auf eine zweite, als Sammellinse ausgebildete Linse 57 treffen, in deren Brennpunkt sich ein Lichtempfänger 62 befindet, der einen dem empfangenden Lichtstrom entsprechenden elektrischen Strom über elektrische Leitungen 53, 54 an das Bandüberwachungsgerät 39 sendet.

Befindet sich Faserband 7 in der Nut 28 beziehungsweise in der Führungsöse 25, so wird der Strahlengang 50 abgeschattet, so daß das Bandüberwachungsgerät 39 einen kleineren elektrischen Strom empfängt als dann, wenn die Nut 28 leer ist. Sobald der Maximalstrom fast erreicht ist, erfolgt über die elektrische Wirkverbindung 42 das an die Abstelleinrichtung 43 ergehende Abstellsignal. Dies ist beispielsweise dann der Fall, wenn eine Faserbandkanne leerläuft und das Faserbandende 63 (Fig. 4) die Nut 28 verläßt. Da das Abschalten der Spinnstelle 2 beziehungsweise ihres Faserbandeinzugs sehr rasch erfolgt, bleibt das aus der Bandeinlaufstelle 5 heraushängende Faserbandende 63 in der in Fig. 4 dargestellten Lage.

Fig. 1 zeigt, daß die gerade vor der Spinnstelle 2 parkende Kannenwechselvorrichtung 3 ein Fahrgestell 64 besitzt, das mit zwei genuteten Fahrrollen 65 und zwei glatten Fahrrollen 66 versehen ist. Die Fahrrollen liegen auf Schienen 67, 68 auf, die parallel zum OE-Spinnautomaten am Boden 69 befestigt sind. Ein steuerbarer Fahrwerksmotor 70 treibt eine der Fahrrollen 66 an.

Auf einer Plattform 71 der Kannenwechselvorrichtung 3 können gefüllte oder leere Kannen transportiert werden. Fig. 1 zeigt, daß sich gerade eine leere Kanne 72 auf der Plattform 71 befindet. Die Kanne 72 wurde zuvor aus der Spinnstelle 2 entnommen und gegen die von der Kannenwechselvorrichtung 3 herantransportierte gefüllte Kanne 4 ausgetauscht

Zum Kannentransport besitzt die Kannenwechselvorrichtung 3 einen Manipulator 74, der auf Rollen 75, 75′ in einer waagerechten Schiene 76 quer zur Fahrtrichtung der Kannenwechselvorrichtung 3 in Richtung auf die Spinnstelle 2 und von der Spinnstelle 2 weg verfahrbar ist. Er kann durch einen Riementrieb 80 längs der Schiene 76 hin- und hergefahren werden. Die Schiene 76 trägt Konsolen 90 und 91. Die Konsole 90 trägt zwei Rollen 77 und die Konsole 91 zwei Rollen 77′. Die Rollen 77 sind in einer Schiene 78. Die Rollen 77′ in einer Schiene 78′ geführt. Die Schienen 78 und 78′ sind an der Kannenwechselvorrichtung 3 in Fahrtrichtung angeordnet, so daß der Manipulator 74 auch eine begrenzte Strecke in Fahrtrichtung auf den Schienen 78 und 78′ entlangbewegt werden kann. Hierzu dient eine Verstellspindel 79, die am Maschinengestell der Kannenwechselvorrichtung 3 drehbar gelagert ist und in eine mit der Konsole 91 verbundene Spindelmutter 73 eingreift.

Der Manipulator 14 dient dazu, mit ihm verbundene Kannengreifer 81 über eine zu transportierende Kanne zu bringen.

Fig. 1 zeigt, daß die Kannengreifer 81 des Manipulators 14 gerade unter den Wulst 88 der Kanne 72 greifen. Die Kannengreifer 81 können gegen die Kanne und von der Kanne weg geschwenkt und außerdem hochgehoben werden. Hierzu besitzen die Kannengreifer 81 eine besondere, steuerbare Antriebsvorrichtung 92.

Der Manipulator 74 der Kannenwechselvorrichtung 3 ist außerdem mit einer insgesamt mit 93 bezeichneten Einrichtung versehen, die zum Verbinden des in die Führungsöse 25 eingelegten Faserbandes 7 der neuen Kanne 4 mit dem aus der Bandeinlaufstelle herausragenden Ende 63 des alten Faserbandes (Fig. 4) dient.

Insbesondere die Fig. 7 und 8 zeigen, daß als Einrichtung 93 zum Verbinden der Faserbandenden 7, 63 eine längs eines vorgegebenen Weges relativ zur Spinnstelle 2 verfahrbare Kombination von Bandgreifer 94 und Spleißer 95 dient. Der vorgegebene Weg setzt sich aus einer halbkreisförmigen Bewegungsbahn 96 und aus einem Vorschub in Richtung des Pfeils 97 zusammen.

Die Kombination 94, 95 kann drei Vorzugsstellungen annehmen, die insbesondere in Fig. 8 in einer Ansicht von hinten dargestellt sind. In der Bandaufnahmestellung, die mit A bezeichnet ist, befindet sich der Bandgreifer 94 senkrecht unterhalb des Spleißers 95. Wird aus dieser Stellung heraus die Kurbel 98, an deren Ende die Kombination 94, 95 angebracht ist, aus der Bandaufnahmestellung A heraus um 90 Grad geschwenkt, so erreicht die Kombination eine mit B bezeichnete Zwischenstellung, auch Transportstellung genannt. Soll die Kannenwechselvorrichtung 3 auf den Schienen 67 und 68 weitergefahren werden, so muß die Kombination 94, 95 in der Zwischenstellung oder Transportstellung B stehen, um nicht an Maschinenteilen des OE-Spinnautomaten anzustoßen. Wird aus der Zwischenstellung B heraus die Kurbel 98 in Richtung des Pfeils 89 um weitere 90 Grad hochgeschwenkt und zugleich in Richtung des Pfeils 97, das heißt in Achsrichtung der Kurbel 98, vorgeschoben, so erreicht der Spleißer 95 die Spleißstellung, in der der Bandgreifer 94 senkrecht über dem Spleißer 95 steht. In Fig. 8 ist die Spleißstellung mit C bezeichnet.

Die Drehbewegung der Kurbel 98 entsteht durch die Drehbewegung eines mit der Kurbel 98 verbundenen Zahnrades 82 (Fig. 1), das in ein weiteres Zahnrad 83 eingreift, welches durch einen Stellmotor 84 wahlweise linksherum oder rechtsherum gedreht werden kann. Den Vorschub der Kurbel 98 in und gegen die Richtung des Pfeils 97 besorgt eine Teleskopanordnung 85, die beispielsweise pneumatisch beaufschlagt werden kann.

Sobald der Manipulator 74 aus der in Fig. 1 dargestellten Stellung heraus nach links vorgeschoben wird, um beispielsweise eine Kanne an die Spinnstelle 2 zu übergeben, schiebt er dabei ein Gestänge 86 mit vorwärts, das als Einrichtung zum Öffnen und Schließen der Führungsöse 25 eine Steuerstange 87 besitzt. Bei ihrer Bewegung nach links nimmt die Steuerstange 87 das Griffstück 37 des Hebels 29 mit, so daß der Hebel 29 gegen den Uhrzeigersinn schwenkt und dabei das bewegbare Führungsstück 27 aus der Nut 28 herauszieht, wodurch die Führungsöse 25 geöffnet wird.

An der gefüllten Kanne 4 hängt der Faserbandanfang über den Wulst 88′ der Kanne nach unten herab, wie es in Fig. 1 an der Kanne 4 strichpunktiert angedeutet ist. Wenn nun die Kurbel 98 aus der Stellung B nach Fig. 8 heraus gegen die Richtung des Pfeils 89 in die Stellung A geschwenkt und dann in Richtung des Pfeils 97 (Fig. 7) ein kleines Stück vorwärtsbewegt wird, ist die Kombination 94, 95 zur Aufnahme des Faserbandes an der neuen Kanne 4 bereit. Gemäß Fig. 8 befindet sich nun das Faserbandende 7 in einer nutartigen Spleißkammer 100 des Spleißers 95, der sich gegen die Kanne 4 angelegt hat. Das untere Ende des Faserbands 7 liegt nun vor einem Ansaugkanal 101 des Bandgreifers 94. Eine an der Kannenwechselvorrichtung vorhandene Programmsteuereinrichtung 99 sorgt nun dafür, daß der Ansaugkanal 101 über eine Saugluftleitung 102 (Fig. 7) an eine Saugluftquelle angeschlossen wird, die die Kannenwechselvorrichtung 3 beispielsweise mit sich führt. Sobald durch die Saugluftleitung 102 in Richtung des Pfeils 103 Saugluft strömt, wird das Faserband 7 in den Ansaugkanal 101 hinein angesaugt und dort festgehalten. Danach besorgt die Programmsteuereinrichtung 99 das Schwenken der Kombination 94, 95 um 180 Grad in Richtung des Pfeils 89. Zugleich läßt die Programmsteuereinrichtung 99 die Teleskopanordnung 85 mit Druckluft beaufschlagen, um die Kurbel 98 in Richtung des Pfeils 97 so weit vorzuschieben, wie es beispielsweise Fig. 7 zeigt.

Während der Kurbelbewegung von Stellung A nach Stellung C gerät das Faserband 7 in die geöffnete Führungsöse 25, wie es Fig. 7 andeutet. Der Spleißer 94 berührt nun die Lasche 31, und seine kanalförmige Spleißkammer 100 hat jetzt zusätzlich das aus der Bandeinlaufstelle 5 herabhängende Faserbandende 63 der alten Faserbandpartie mit aufgenommen, das sich nun mit dem Anfang des neuen Faserbandes 7 überlappt, wie es Fig. 7 zeigt. Sobald dies geschehen ist, veranlaßt die Programmsteuereinrichtung 99, daß der Spleißkammer 100 über eine Druckluftleitung 105 und einen Kanal 106 in Richtung der Pfeile 104 und 107 Spleißluft zugeführt wird. Beim Spleißen tritt eine innige Verbindung des Faserbands 7 mit dem Faserbandende 63 ein, wobei überschüssige Fasern und Luft in Richtung der Pfeile 108 und 109 ins Freie entweichen.

Durch das Spleißen entsteht eine schräg verlaufende Spleißverbindung 110, die in Fig. 4 angedeutet ist. Vor der Wiederaufnahme des Spinnvorgangs sorgt die Programmsteuereinrichtung 99 dafür, daß Saugluft und Druckluft abgestellt werden und daß die Kurbel 98 in die Transportstellung gebracht wird, in der die Kombination 94, 95 in ihrer Zwischenstellung B steht. Außerdem sorgt die Programmsteuereinrichtung 99 dafür, daß der Manipulator 74 in seine in Fig. 1 dargestellte Grundstellung zurückgefahren wird. Dabei gibt die Steuerstange 87 das Griffstück 37 des Hebels 29 wieder frei, so daß das Führungsstück 27 wieder in die Nut 28 der Führungsöse 25 eintastet und die Führungsöse 25 sich dadurch schließt. Sie ist jetzt in der Lage, das Faserband 7 einwandfrei zu führen, wobei durch die Banddickenmeßeinrichtung 49 eine fortlaufende Überwachung des Faserbandes 7 stattfindet.

Fig. 1 läßt erkennen, daß die Spinnstelle 2 mit einem Sender 111 ausgerüstet ist, der mit dem Bandüberwachungsgerät 25 zusammenarbeitet und zum Ausgeben eines Kannenwechsel-Anforderungssignals bestimmt ist.

Der Sender 111 ist als ein optoelektrischer Sender ausgebildet. Er ist durch eine Wirkverbindung 112 mit dem Bandüberwachungsgerät 39 (Fig. 5) verbunden. Sobald das Bandüberwachungsgerät 39 anspricht, das heißt sobald das Faserband in der Führungsöse 25 nicht mehr vorhanden ist, sendet der Sender 111 einen Lichtstrahl aus, der durch einen am Fahrgestell 64 der Kannenwechselvorrichtung 3 vorhandenen Empfänger 113 aufgefangen und als Anforderungssignal identifiziert wird. Der Empfänger 113 ist als optoelektrischer Empfänger ausgebildet. Er besitzt elektrische Wirkverbindungen 114 und 115 zur Programmsteuereinrichtung 99. Nach Empfang eines Kannenwechsel-Anforderungssignals veranlaßt die Programmsteuereinrichtung 99 zunächst das Positionieren und dann das Parken der Kannenwechselvorrichtung 3 vor der anfordernden Spinnstelle 2. Danach veranlaßt sie das Tätigwerden des Riementriebs 80 und der Verstellspindel 79 zum Steuern des Manipulators 74 sowie die Betätigung der Antriebsvorrichtung 92 für die Kannengreifer 81. Hierdurch wird ein automatischer Kannenwechsel vorgenommen, und danach wird auf die schon geschilderte Art und Weise der Anfang des neuen Faserbandes mit dem Ende des alten Faserbandes verbunden.

Die Wiederinbetriebnahme der Spinnstelle 2 nach erfolgtem Kannenwechsel geschieht entweder von Hand oder mit Hilfe einer an sich bekannten automatischen Anspinneinrichtung, auf die hier jedoch nicht näher eingegangen werden soll.

Fig. 6 zeigt eine Alternativausbildung einer Banddickenmeßeinrichtung 49′. Sie besitzt einen elektrischen Plattenkondensator, dessen Kondensatorplatten 116, 117 zu beiden Seiten der das Faserband führenden Nut 28′ einander gegenüberliegend angeordnet sind. Die Kapazität des aus den Kondensatorplatten 116 und 117 gebildeten elektrischen Kondensators ist unterschiedlich, je nachdem, ob zwischen den beiden Platten nur Luft oder zusätzlich auch Faserband vorhanden ist. Aus der Kapazitätsänderung, die beispielsweise in einer empfindlichen elektrischen Meßbrücke festgestellt werden kann, wird auf die Anwesenheit beziehungsweise Abwesenheit des Faserbandes geschlossen. Eine derartige kapazitive Meßeinrichtung tritt bei dem Bandüberwachungsgerät 39 an die Stelle der optoelektrischen Überwachungseinrichtung 49.

Nach den Fig. 2 und 3 ist die Führungsöse 118 für das Faserband 7 durch ein Rollenpaar 119, 120 gebildet. Eine mit dem Maschinengestell des OE-Spinnautomaten verbundene Lasche 32 trägt eine Konsole 121, an der eine Achse 122 befestigt ist. Die aus Kunststoff bestehende erste Rolle 119 des Rollenpaares ist auf der Achse 122 rotierbar gelagert und durch eine Stellschraube 123 gegen Abziehen von der Achse 122 gesichert. Die Spitze der Stellschraube 123 greift in eine auf der Achse 122 vorhandene Rille 124 ein. Die Lasche 32 trägt oberhalb der Konsole 121 eine weitere Konsole 34, an der sich das Drehgelenk 36 eines Hebels 30 befindet. Das untere Ende des Hebels 30 trägt die zweite Rolle 120 des Rollenpaars auf etwa die gleiche Art und Weise, wie die erste Rolle 119 rotierbar gelagert ist. Das obere, zweite Hebelende des Hebels 30 ist als Griffstück 38 zur Betätigung durch die Steuerstange 87 der Kannenwechselvorrichtung 3 ausgebildet. An dem Hebel 30 befindet sich ein Schaltfortsatz 125. Ihm gegenüber ist an der Konsole 34 ein Bandüberwachungsgerät 40 in Form eines Mikroschalters angebracht.

Durch elektrische Leitungen 126, 127 ist der Mikroschalter 40 beispielsweise mit der Abstelleinrichtung 43 und dem Sender 111 direkt verbunden, um beim Ansprechen sofort die Abstelleinrichtung 43 zu betätigen und den Sender 112 zu veranlassen, ein Kannenwechsel-Anforderungssignal zu senden. Dies geschieht, sobald der Schaltfortsatz 125 den Mikroschalter 40 einschaltet, was immer dann der Fall ist, wenn die Rolle 120, welche in eine in der Rolle 119 eingearbeitete Nut 128 eintastet, Dort kein Faserband 7 mehr vorfindet, sondern bis zum Nutgrund durchtastet.

Die Fig. 2 und 3 lassen noch eine weitere Alternativausbildung erkennen:
Es kann ein Bandüberwachungsgerät 41 in Form eines Zählers Z angeordnet sein, der auf die Umdrehungen der Rolle 129 anspricht und die Anzahl der Umdrehungen mit der durchgelaufenen Faserbandlänge in Beziehung setzt. Es kann sich beispielsweise um einen elektrischen Zähler 41 handeln, der bei jedem Vorbeigang eines an der Rolle 119 vorhandenen Schaltfortsatzes 129 einen Impuls erzeugt und die Impulse aufaddiert. Der Sender 111 kann eine zweite Wirkverbindung 130 zum Zähler 41 aufweisen, die aktiviert wird, sobald der Zähler die vorgegebene Anzahl Impulse gezählt hat. Daraufhin sendet der Sender 111 ein erstes Anforderungssignal aus, das die Programmsteuereinrichtung 99 der Kannenwechselvorrichtung 3 als ein erstes Anforderungssignal identifiziert mit der Folge, daß sie zunächst die Kannwechselvorrichtung 3 durch entsprechendes Schalten des Fahrwerksmotors 70 vor der anfordernden Spinnstelle 2 positioniert und parkt. Sie wartet dann auf ein zweites Anforderungssignal seitens des Senders 111, das beispielsweise durch den Mikroschalter 40 in dem Augenblick ergeht, in dem gerade das Faserbandende 63 das Rollenpaar 119, 120 verläßt.

Praktisch gleichzeitig mit dem Abstellen der Spinnstelle 2 durch die Abstelleinrichtung 43 kann nun der Kannenwechsel beginnen. Es braucht hiermit nicht erst abgewartet zu werden, bis die Kannenwechselvorrichtung 3 an der anfordernden Spinnstelle 2 vorbeikommt, denn sie steht schon bereit.

Sofern der Hebel 29 nach Fig. 4 mit einem Schaltfortsatz 125 nach Fig. 2 ausgerüstet wird, besteht die Möglichkeit, alternativ ein Bandüberwachungsgerät nach Art des Mikroschalters 40 anstelle der Banddickenmeßeinrichtungen 49 beziehungsweise 49′ anzuordnen, wobei auch der Faserbandwächter 39, das heißt ein besonderes Zentralgerät, entfallen könnte, wie oben dargelegt wurde.

## Patentansprüche

1. Aggregat aus einem OE-Spinnautomaten mit einer Ausspinnvorrichtung für vorgelegtes Faserband und einer mit dem OE-Spinnautomaten zusammenarbeitenden fahrbaren Kannenwechselvorrichtung, die eine Einrichtung zum automatischen Auswechseln leerer gegen gefüllte Faserbandkannen aufweist, wobei Teile dieser Einrichtung einerseits am OE-Spinnautomaten und andererseits an der Kannenwechselvorrichtung angeordnet sind, mit einer an der fahrbaren Kannenwechselvorrichtung angeordneten Einrichtung zum Erfassen des Fehlens von Faserband an einer Spinnstelle und Auslösen eines Kannenanforderungssignals, einem an der Kannenwechselvorrichtung angeordneten Empfänger für das Anforderungssignal der Spinnstelle und einer auf das Anforderungssignal ansprechenden Programmsteuerung,
dadurch gekennzeichnet,
- daß an jeder Spinnstelle (2) mit Abstand zur Bandeinlaufstelle (5) des Auflöseaggregates (6) eine mit dem Bandüberwachungsgerät (39, 39', 40, 41, 49, 49') zusammenarbeitende Führungsöse (25, 118) für das Faserband (7) vorgesehen ist,
- daß die Führungsöse (25, 118) einen Öffnungsmechanismus (29, 37; 30, 38) besitzt,
- daß die Kannenwechselvorrichtung (3) eine Einrichtung (86, 87) zum Öffnen und Schließen der Führungsösen (25, 118), eine Einrichtung (98) zum Einlegen des Faserbandes (7) in die Führungsösen (25, 118), eine Einrichtung (93) zum Verbinden des in die Führungsöse (25, 118) eingelegten Faserbandes (7) der neuen Kanne mit dem aus der Bandeinlaufstelle (5) herausragenden Ende (63) des alten Faserbandes aufweist und
- daß die Programmsteuereinrichtung (99) zum Steuern des Kannenwechsels und zum Steuern der Einrichtungen (86, 87; 98; 93, 95) zum Öffnen und Schließen der Führungsösen (25, 118), zum Einlegen des Faserbandes (7) in die Führungsöse (25, 118) und zum Verbinden der Faserbandenden (7, 63) eingerichtet ist.

2. Aggregat nach Anspruch 1, dadurch gekennzeichnet, daß die fahrbare Kannenwechselvorrichtung (3) als Einrichtung (93) zum Verbinden der Faserbandenden (7, 63) eine längs eines vorgegebenen Weges (96, 97) relativ zur Spinnstelle (2) verfahrbare Kombination von Bandgreifer (94) und Spleißer (95) besitzt, deren Weg von der an die Spinnstelle (2) abgegebenen gefüllten Kanne (4), wo die Kombination (94, 95) den Bandanfang aufnimmt, zu einer zwischen der Führungsöse (25, 118) und der Bandeinlaufstelle (5) der Spinnstelle (2) gelegenen Arbeitsstelle führt, wo beide Bandenden (7, 63) mit Überlappung im Spleißer (95) nebeneinander zu liegen kommen und wo anschließend das Spleißen der Bandenden (7, 63) stattfindet, daß ferner der Weg des Faserbandes (7) die temporär geöffnete Führungsöse (25, 118) kreuzt und daß das Öffnen und Schließen der Führungsöse (25, 118), das Arbeiten des Bandgreifers (94) und die Tätigkeit des Spleißers (95) mit der Bewegung beziehungsweise Ortsveränderung der Kombination (94, 95) koordiniert sind.

3. Aggregat nach Anspruch 1 oder 2, dadurch gekennzeichnet, daß die Führungsöse (25, 118) mit einem Griffstück (37,38) verbunden ist, an das ein Steuerelement (87) der fahrbaren Kannenwechselvorrichtung (3) anläßlich des Kannenwechsels ankuppelbar ist, um ein Segment (27, 120) der Führungsöse (25, 118) herauszunehmen und nach dem Einlegen des Faserbandes (7) wieder einzusetzen.

4. Aggregat nach einem der Ansprüche 1 bis 3, dadurch gekennzeichnet, daß die Führungsöse (25, 118) einen Faserbandwächter besitzt, der mit einer Abstelleinrichtung (43) der Spinnstelle (2) verbunden ist und im Fall des Ausbleibens eines Faserbandanwesenheitssignals den schnellstmöglichen Stillstand des Faserbandeinzugs in die Spinnstelle (2) veranlaßt.

5. Aggregat nach einem der Ansprüche 1 bis 4, dadurch gekennzeichnet, daß der Sender (111) für das Kannenwechsel-Anforderungssignal mit einem Zähler (41) verbunden ist, der die aus der Faserbandkanne (4) während des Spinnbetriebs abgezogene Faserbandlänge in Längeneinheiten mißt und zählt und das Anforderungssignal nach dem Erreichen einer vorgegebenen Faserbandlänge startet.

6. Aggregat nach einem der Ansprüche 1 bis 4, dadurch gekennzeichnet, daß der Sender (111) für das Kannenwechsel-Anforderungssignal mit dem Faserbandwächter (39, 39′, 40, 49, 49′) verbunden ist, der das Anforderungssignal auslöst, sobald das Faserbandanwesenheitssignal ausbleibt.

7. Aggregat nach Anspruch 5 und 6, dadurch gekennzeichnet, daß der Sender (111) für das Kannenwechsel-Anforderungssignal sowohl mit dem Zähler (41) verbunden ist, um ein Anforderungssignal zu geben, das die fahrbare Kannenwechselvorrichtung (3) zunächst nur zur Stationierung vor der Spinnstelle (2) veranlaßt, als auch mit dem Faserbandwächter (39, 40, 49, 49′) verbunden ist, um ein zweites Anforderungssignal zu geben, das das Tätigwerden der Kannenwechselvorrichtung (3) an der Spinnstelle (2) veranlaßt, und daß der Empfänger (113) der Kannenwechselvorrichtung (3) beziehungsweise ihre Programmsteuereinrichtung (99) für die Unterscheidung und sukzessive Befolgung beider Anforderungssignale eingerichtet ist.

8. Aggregat nach einem der Ansprüche 2 bis 7, dadurch gekennzeichnet, daß die Kombination von Bandgreifer (94) und Spleißer (95) am äußeren Ende einer zugleich als Einrichtung zum Einlegen des Faserbandes (7) in die Führungsöse (25, 118) dienenden Kurbel (98) angeordnet ist, die nach Bewegungs- und Steuerprogramm in Achsrichtung (97) verschiebbar und um ihre Längsachse um etwa 180 Grad schwenkbar ist.

9. Aggregat nach einem der Ansprüche 1 bis 8, dadurch gekennzeichnet, daß die Führungsöse (118) durch ein Rollenpaar (119, 120) gebildet ist, in dessen eine Rolle (119) eine ringförmige, das Faserband (7) führende Nut (128) eingearbeitet ist und dessen andere Rolle (120) in die Nut (128) eintastet und auf dem Faserband (7) aufliegt, und daß die eintastende Rolle (120) mit einem Faserbandwächter (40) zusammenarbeitet, der ein Signal "Faserband fehlt" ausgibt, sobald die eintastende Rolle (120) bis auf den Nutgrund oder bis fast auf den Nutgrund durchtastet, ohne durch Faserband (7) an einem so weiten Durchtasten gehindert zu sein.

10. Aggregat nach einem der Ansprüche 1 bis 8, dadurch gekennzeichnet, daß die Führungsöse (25) durch die Kombination eines feststehenden (26, 26′) mit einem bewegbaren Führungsstück (27) gebildet ist, wobei in das feststehende Führungsstück (26, 26′) eine das Faserband (7) führende Nut (28, 28′) eingearbeitet ist, in die das bewegbare Führungsstück (27) eintastet.

11. Aggregat nach Anspruch 9 oder 10, dadurch gekennzeichnet, daß die eintastende Rolle (120) oder das eintastende Führungsstück (27) an einem schwenkbar gelagerten Hebel (29, 30) angeordnet ist, der ein Griffstück (37, 38) zum Zurückziehen der Rolle (120) oder des Führungsstücks (27) und damit zum Öffnen der Führungsöse (25, 118) besitzt.

12. Aggregat nach einem der Ansprüche 9 bis 11, dadurch gekennzeichnet, daß das Bandüberwachungsgerät (40) einen auf die Lage der eintastenden Rolle (120) oder des eintastenden Führungsstücks (27) anspechbaren Mikroschalter (40) besitzt, der mit dem Sender (111) für das Kannenwechsel-Anforderungssignal verbunden ist.

13. Aggregat nach Anspruch 10 oder 11, dadurch gekennzeichnet, daß das Bandüberwachungsgerät (39) einen Faserbandwächter mit einer im feststehenden Führungsstück (26, 26′) angeordneten Banddickenmeßeinrichtung (49, 49′) besitzt.

14. Aggregat nach Anspruch 13, dadurch gekennzeichnet, daß die Banddickenmeßeinrichtung (49′) einen elektrischen Plattenkondensator besitzt, dessen Kondensatorplatten (116, 117) zu beiden Seiten der das Faserband (7) führenden Nut (28) einander gegenüberliegend angeordnet sind.

15. Aggregat nach Anspruch 13, dadurch gekennzeichnet, daß die Banddickenmeßeinrichtung (49) als optoelektrische Meßeinrichtung ausgebildet ist, deren Strahlengang (50) quer durch die das Faserband (7) führende Nut (28) geht.

## Claims

1. Unit consisting of an open-end spinning machine with a final spinning apparatus for pre-lapped sliver and a travelling can exchanging device cooperating with the open-end spinning machine, which can exchanging device comprises an arrangement for the automatic exchange of empty for full sliver cans, parts of this arrangement being located on the one hand on the open-end spinning machine and on the other hand on the can exchanging device, with a device disposed on the travelling can exchanging device for ascertaining the absence of sliver at a spinning station and initiating a can requisition signal, a receiver disposed on the can exchanging device for the requisition signal of the spinning station and a program control responding to the requisition signal, characterized in that provided at each spinning station (2) at a distance from the sliver inlet point (5) of the loosening unit (6) is a guide eye (25, 118) for the sliver (7) cooperating with the sliver monitoring appliance (39, 39', 40, 41, 49, 49'),
- that the guide eye (25, 118) has an opening mechanism (29, 37; 30, 38),
- that the can exchanging device (3) comprises a device (86, 87) for opening and closing the guide eyes (25, 118), a device (98) for introducing the sliver (7) into the guide eyes (25, 118), a device (93) for connecting the sliver (7) of the new can introduced into the guide eye (25, 118) to the end (63) of the old sliver projecting from the sliver inlet point (5) and
- that the program control device (99) is designed for controlling the can exchange and for controlling the devices (86, 87; 98; 93, 95) for opening and closing the guide eyes (25, 118), for introducing the sliver (7) into the guide eye (25, 118) and for connecting the ends of the sliver (7, 63).

2. Unit according to Claim 1, characterized in that as the arrangement (93) for connecting the ends of the sliver (7, 63), the travelling can exchanging device (3) has a combination of sliver gripper (94) and splicer (95), which is able to travel along a given path (96, 97) relative to the spinning station (2), the path of which leads from the full can (4) delivered to the spinning station (2), where the combination (94, 95) receives the beginning of the sliver, to a working station located between the guide eye (25, 118) and the sliver inlet point (5) of the spinning station (2), where both sliver ends (7, 63) come to lie one beside the other with an overlap in the splicer (95) and where subsequently the splicing of the sliver ends (7, 63) takes place, that furthermore the path of the sliver (7) crosses the temporarily opened guide eye (25, 118) and that the opening and closing of the guide eye (25, 118) the working of the sliver gripper (94) and the activity of the splicer (95) are coordinated with the movement respectively change of location of the combination (94, 95).

3. Unit according to Claim 1 or 2, characterized in that the guide eye (25, 118) is connected to a handle (37, 38), to which a control element (87) of the travelling can exchanging device (3) can be connected for the purpose of exchanging the can, in order to remove a segment (27, 120) of the guide eye (25, 118) and to replace it after the insertion of the sliver (7).

4. Unit according to one of Claims 1 to 3, characterized in that the guide eye (25, 118) comprises a sliver monitor, which is connected to a stopping device (43) of the spinning station (2) and in the case of the absence of a signal indicating the presence of a sliver causes the fastest possible stoppage of the sliver introduction into the spinning station (2).

5. Unit according to one of Claims 1 to 4, characterized in that the transmitter (111) for the can exchange requisition signal is connected to a counter (41), which measures and counts in units of length the sliver length withdrawn from the sliver can (4) during the spinning operation and starts the requisition signal after reaching a predetermined sliver length.

6. Unit according to one of Claims 1 to 4, characterized in that the transmitter (111) for the can exchange requisition signal is connected to the sliver monitor (39, 39', 40, 49, 49'), which initiates the requisition signal as soon as there is no signal indicating the presence of a sliver.

7. Unit according to Claim 5 and 6, characterized in that the transmitter (111) for the can exchange requisition signal is connected both to the counter (41), in order to supply a requisition signal, which causes the travelling can exchange device (3) first of all solely to park in front of the spinning station (2), as well as to the sliver monitor (39, 40, 49, 49'), in order to provide a second requisition signal, which causes the actuation of the can exchanging device (3) at the spinning station (2), and that the receiver (113) of the can exchanging device (3) respectively its program control device (99) is designed for distinguishing and the successive following of both requisition signals.

8. Unit according to one of Claims 2 to 7, characterized in that the combination of sliver gripper (94) and splicer (95) is located at the outer end of a crank (98) serving simultaneously as a device for introducing the sliver (7) into the guide eye (25, 118), which according to the movement and control program is able to move in the axial direction (97) and is able to tilt through approximately 180° about its longitudinal axis.

9. Unit according to one of Claims 1 to 8, characterized in that the guide eye (118) is formed by a pair of rollers (119, 120), in one roller (119) of which an annular groove (128) guiding the sliver (7) is machined and whereof the other roller (120) scans the groove (128) and rests on the sliver (7) and that the scanning roller (120) cooperates with a sliver monitor (40), which emits a "sliver missing" signal, as soon as the scanning roller (120) scans to the bottom of the groove or virtually to the bottom of the groove, without being prevented from such extensive scanning by the sliver (7).

10. Unit according to one of Claims 1 to 8, characterized in that the guide eye (25) is formed by the combination of a stationary guide part (26, 26') with a movable guide part (27), a groove (28, 28') guiding the sliver (7) being machined in the stationary guide part (26, 26'), in which groove the movable guide part (27) scans.

11. Unit according to Claim 9 or 10, characterized in that the scanning roller (120) or the scanning guide part (27) is located on a tiltably mounted lever (29, 30), which has a handle (37, 38) for drawing back the roller (120) or the guide part (27) and thus for opening the guide eye (25, 118).

12. Unit according to one of Claims 9 to 11, characterized in that the sliver monitoring device (40) comprises a microswitch (40) responding to the position of the scanning roller (120) or of the scanning guide part (27), which microswitch is connected to the transmitter (111) for the can exchange requisition signal.

13. Unit according to Claim 10 or 11, characterized in that the sliver monitoring device (39) comprises a sliver monitor with a sliver thickness measuring device (49, 49') located in the stationary guide part (26, 26').

14. Unit according to Claim 13, characterized in that the sliver thickness measuring device (49') has an electric plate capacitor, whereof the capacitor plates (116, 117) are arranged opposite each other on both sides of the groove (28) guiding the sliver (7).

15. Unit according to Claim 13, characterized in that the sliver thickness measuring device (49) is constructed as an opto-electrical measuring device, whereof the path of rays (50) passes at right angles through the groove (28) guiding the sliver (7).

## Revendications

1. Ensemble constitué par un métier à filer automatique à fibres libérées comprenant un dispositif de filage au fin pour un ruban de fibres d'alimentation, et par un dispositif mobile d'échange des pots qui coopère avec le métier à filer à fibres libérées et qui comporte un dispositif pour échanger automatiquement des pots de rubans de fibres vides contre des pots qui ont été remplis, des parties de ce dispositif étant disposées d'une part sur le métier à filer à fibres libérées et d'autre part sur le dispositif d'échange des pots, et comprenant un dispositif qui est disposé sur le dispositif mobile d'échange des pots et qui est destiné à détecter l'absence du ruban de fibres sur une tête de filage et à déclencher un signal de demande d'un pot, un récepteur destiné au signal de demande de la tête de filage et disposé sur le dispositif d'échange des pots, et une commande programmée répondant au signal de demande, caractérisé par le fait :
- qu'il est prévu sur chaque tête de filage (2), à distance de l'endroit (5) de l'ensemble d'ouvraison (6) où a lieu l'entrée du ruban, un oeillet de guidage (25, 118) qui est destiné au ruban de fibres (7) et qui coopère avec l'appareil de surveillance du ruban (39, 39', 40, 41, 49, 49'),
- que l'oeillet de guidage (25, 118) comporte un mécanisme d'ouverture (29, 37 ; 30, 38),
- que le dispositif d'échange des pots (3) comporte un dispositif (86, 87) pour ouvrir et fermer les oeillets de guidage (25, 118), un dispositif (98) pour insérer le ruban de fibres (7) dans les oeillets de guidage (25, 118), et un dispositif (93) pour relier le ruban de fibres (7) qui provient du nouveau pot et qui a été inséré dans l'oeillet de guidage (25, 118) à l'extrémité (63) de l'ancien ruban de fibres qui fait saillie hors de l'endroit (5) où a lieu l'entrée du ruban, et :
- que le dispositif de commande programmée (99) est arrangé en vue de commander l'échange des pots et de commander les dispositifs (86, 87 ; 98 ; 93, 95) pour ouvrir et fermer les oeillets de guidage (25, 118), pour insérer le ruban de fibres (7) dans l'oeillet de guidage (25, 118) et pour relier entre elles les extrémités (7, 63) des rubans de fibres.

2. Ensemble selon la revendication 1, caractérisé par le fait que le dispositif mobile d'échange des pots (3) comporte, comme dispositif (93) pour relier entre elles les extrémités (7, 63) des rubans de fibres, une combinaison qui comprend un organe (94) saisissant le ruban et un épisseur (95), qui peut être déplacée le long d'un trajet prédéterminé (96, 97) par rapport à la tête de filage (2) et dont le trajet conduit, depuis le pot rempli (4) fourni à la tête de filage (2) où la combinaison (94, 95) reçoit le début du ruban, jusqu'à un poste de travail, situé entre l'oeillet de guidage (25, 118) et l'endroit (5) de la tête de filage (2) où a lieu l'entrée du ruban, où les deux extrémités de ruban (7, 63) viennent se placer l'une contre l'autre en se superposant dans l'épisseur (95) et où l'épissage des extrémités de ruban (7, 63) a lieu ensuite, par le fait que le trajet du ruban de fibres (7) croise en outre l'oeillet de guidage (25, 118) provisoirement ouvert, et par le fait que l'ouverture et la fermeture de l'oeillet de guidage (25, 118), le fonctionnement de l'organe (94) qui saisit le ruban et l'actionnement de l'épisseur (95) sont coordonnés avec le déplacement de la combinaison (94, 95) ou, respectivement, avec son changement d'endroit.

3. Ensemble selon la revendication 1 ou 2, caractérisé par le fait que l'oeillet de guidage (25, 118) est relié à une manette (37, 38) à laquelle peut être accouplé un élément de commande (87) du dispositif mobile d'échange des pots (3) à l'occasion de l'échange des pots, afin de retirer une partie (27, 120) de l'oeillet de guidage (25, 118) et de la remettre en place après l'insertion du ruban de fibres (7).

4. Ensemble selon l'une des revendications 1 à 3, caractérisé par le fait que l'oeillet de guidage (25, 118) comporte un dispositif de surveillance du ruban de fibres qui est relié à un dispositif (43) d'arrêt de la tête de filage (2) et qui provoque l'arrêt le plus rapide possible de l'entrée du ruban de fibres dans la tête de filage (2) au cas où un signal de présence du ruban de fibres fait défaut.

5. Ensemble selon l'une des revendications 1 à 4, caractérisé par le fait que l'émetteur (111) du signal de demande d'échange des pots est relié à un compteur (41), lequel mesure en unités de longueur et compte la longueur du ruban de fibres qui a été retirée du pot (4) du ruban de fibres pendant le filage, en déclenchant le signal de demande après qu'une longueur prédéterminée du ruban de fibres a été atteinte.

6. Ensemble selon l'une des revendications 1 à 4, caractérisé par le fait que l'émetteur (111) du signal de demande d'échange des pots est relié au dispositif de surveillance du ruban de fibres (39, 39', 40, 49, 49') qui déclenche le signal de demande aussitôt que le signal de présence du ruban de fibres fait défaut.

7. Ensemble selon la revendication 5 ou 6, caractérisé par le fait que l'émetteur (111) du signal de demande d'échange des pots est relié aussi bien au compteur (41) pour émettre un signal de demande qui amène le dispositif mobile d'échange des pots (3) à ne se poster tout d'abord que devant la tête de filage (2), qu'au dispositif de surveillance du ruban de fibres (39, 40, 49, 49') pour émettre un deuxième signal de demande qui provoque l'entrée en action du dispositif d'échange des pots (3) sur la tête de filage (2), et par le fait que le récepteur (113) du dispositif d'échange des pots (3) ou son dispositif de commande programmée (99), respectivement, est arrangé en vue de distinguer entre eux les deux signaux de demande et d'exécuter leurs ordres successifs.

8. Ensemble selon l'une des revendications 2 à 7, caractérisé par le fait que la combinaison de l'organe (94) saisissant le ruban et de l'épisseur (95) est disposée à l'extrémité extérieure d'une manivelle (98) qui sert en même temps de dispositif d'insertion du ruban de fibres (7) dans l'oeillet de guidage (25, 118) et que l'on peut faire coulisser dans la direction de l'axe (97) et pivoter autour de son axe longitudinal de 180° environ, en suivant un programme de déplacement et de commande.

9. Ensemble selon l'une des revendications 1 à 8, caractérisé par le fait que l'oeillet de guidage (118) est constitué par une paire de galets (119, 120), une rainure annulaire (128) de guidage du ruban de fibres (7) étant ménagée dans l'un (119) des galets de celle-ci et son autre galet (120) pénétrant dans la rainure (128) et portant sur le ruban de fibres (7), et par le fait que le galet (120) qui pénètre dans la rainure coopère avec un dispositif (40) de surveillance du ruban de fibres qui émet un signal "absence du ruban de fibres" aussitôt que le galet (120) qui pénètre dans la rainure arrive jusqu'au fond de la rainure ou presque jusqu'au fond de la rainure sans que le ruban de fibres (7) ne l'empêche de pénétrer aussi profondément.

10. Ensemble selon l'une des revendications 1 à 8, caractérisé par le fait que l'oeillet de guidage (25) est constitué par la combinaison d'une pièce de guidage fixe (26, 26') et d'une pièce de guidage mobile (27), une rainure (28, 28') de guidage du ruban de fibres (7) étant ménagée dans la pièce de guidage fixe (26, 26'), rainure dans laquelle pénètre la pièce de guidage mobile (27).

11. Ensemble selon la revendication 9 ou 10, caractérisé par le fait que le galet (120) qui pénètre dans la rainure ou la pièce de guidage (27) qui pénètre dans la rainure est disposée sur un levier (29, 30), lequel est monté pivotant et comporte une manette (37, 38) pour retirer le galet (120) ou la pièce de guidage (27) et pour ouvrir ainsi l'oeillet de guidage (25, 118).

12. Ensemble selon l'une des revendications 9 à 11, caractérisé par le fait que le dispositif (40) de surveillance du ruban comporte un commutateur miniature (40) qui répond à la position du galet (120) pénétrant dans la rainure ou de la pièce de guidage (27) pénétrant dans la rainure et qui est relié à l'émetteur (111) du signal de demande d'échange des pots.

13. Ensemble selon la revendication 10 ou 11, caractérisé par le fait que l'appareil (39) de surveillance du ruban comporte un dispositif de surveillance des fibres qui comprend un dispositif (49, 49') de mesure de l'épaisseur du ruban, lequel est disposé dans la pièce de guidage fixe (26, 26').

14. Ensemble selon la revendication 13, caractérisé par le fait que le dispositif (49') de mesure de l'épaisseur du ruban comporte un condensateur électrique à plaques dont les plaques (116, 117) sont disposées en face l'une de l'autre des deux côtés de la rainure (28') qui guide le ruban de fibres (7).

15. Ensemble selon la revendication 13, caractérisé par le fait que le dispositif (49) de mesure de l'épaisseur du ruban est réalisé sous la forme d'un dispositif de mesure photoélectrique dont le trajet des rayons (50) passe transversalement à travers la rainure (28) qui guide le ruban de fibres (7).
